# FASCICULE DE BREVET EUROPEEN

(11) **EP 3 028 916 B1**
(45) Date de publication et mention de la délivrance du brevet: **19.02.2020**
(21) Numéro de dépôt: 15193146.6
(22) Date de dépôt: 05.11.2015
(51) Int. Cl.: B61D 17/20

(54) **DISPOSITIF D'INTERCIRCULATION, DESTINÉ À ÉQUIPER UN VÉHICULE ARTICULÉ DE TRANSPORT PUBLIC, NOTAMMENT UN VÉHICULE FERROVIAIRE**
DURCHGANGSVORRICHTUNG FÜR GELENKFAHRZEUG FÜR DEN ÖFFENTLICHEN VERKEHR, INSBESONDERE EIN SCHIENENFAHRZEUG
GANGWAY ARRANGEMENT, INTENDED TO EQUIP A PUBLIC TRANSPORT JOINTED VEHICLE, IN PARTICULAR A RAILWAY VEHICLE

(30) Priorité: 06.11.2014 FR 1460729
(43) Date de publication de la demande: 08.06.2016
(73) Titulaire: ALSTOM Transport Technologies, 93400 Saint-Ouen (FR)
(72) Inventeur: COMBEAU, Eric, 79000 NIORT (FR); LE BRETON, Frédéric, 17137 NIEUL SUR MER (FR); MENANTEAU, Gaëtan, 17138 SAINT XANDRE (FR); PINAUD, Yann, 17000 LA ROCHELLE (FR)
(74) Mandataire: Lavoix

(56) Documents cités:
- WO-A1-2014/029785
- FR-A1- 2 581 016
- GB-A- 689 147
- US-A- 1 168 335
- US-A- 3 030 897

## Description

La présente invention concerne un dispositif d'intercirculation, destiné à équiper un véhicule articulé de transport public, notamment un véhicule ferroviaire.

Un véhicule articulé de transport public, connu dans l'état de la technique, comporte au moins deux caisses, articulées l'une par rapport à l'autre au moyen d'un dispositif d'intercirculation agencé entre ces deux caisses. Un tel dispositif d'intercirculation autorise notamment la circulation de passagers d'une caisse à l'autre.

Un exemple de dispositif d'intercirculation, conforme au préambule de la revendication 1, est décrit dans FR 2 581 016.

La présente invention a notamment pour but d'améliorer le confort d'un tel véhicule articulé de transport public.

A cet effet, l'invention a notamment pour objet un véhicule articulé de transport public selon la revendication 1.

Dans un dispositif d'intercirculation de l'état de la technique, il est possible, notamment en cas de forte influence, que des passagers y stationnent en position debout. Toutefois, le confort pour ces passagers voyageant debout dans le dispositif d'intercirculation est réduit, notamment du fait des mouvements subis par ce dispositif d'intercirculation, en particulier dans les virages, à cause desquels il peut être difficile, pour ces passagers, de conserver son équilibre.

En revanche, l'invention prévoit d'agencer au moins un organe d'assise dans le dispositif d'intercirculation, permettant ainsi aux passagers de voyager en position assise dans ce dispositif d'intercirculation. Le dispositif d'intercirculation améliorant donc le confort des passagers y stationnant, et réduit les problèmes de déséquilibres évoqués précédemment.

Il est par ailleurs à noter que le dispositif d'intercirculation selon l'invention permet d'augmenter la capacité du véhicule de transport en nombre de places assises, et cela sans modifier les dimensions de ce véhicule de transport. Le confort global du véhicule de transport est donc également amélioré.

Un véhicule de transport selon l'invention peut comporter en outre l'une ou plusieurs des caractéristiques suivantes, prises seules ou selon toutes combinaisons techniquement envisageables.
- Le dispositif d'intercirculation comporte une plateforme, munie de deux liaisons pivot, chacune reliant la plateforme à l'une respective des caisses.
- Le dispositif d'intercirculation comporte une plateforme munie d'une liaison pivot, reliant la plate-forme à chacune des caisses.
- L'organe d'assise est solidaire de la plateforme.
- La plateforme présente une forme générale arrondie, par exemple oblongue.
- La plateforme comporte une partie centrale, formant un couloir de circulation de personnes, et deux parties latérales de part et d'autre de la partie centrale, l'organe d'assise étant agencé dans l'une des parties latérales.
- Chaque partie latérale comporte au moins un organe d'assise, notamment une banquette, s'étendant sensiblement dans une direction longitudinale, l'écartement entre les organes d'assise, pris dans une direction transversale perpendiculaire à la direction longitudinale, étant supérieur à 450mm
- Caisse comporte une partie d'extrémité reliée au dispositif d'intercirculation, comprenant un couloir d'accès au dispositif d'intercirculation, débouchant sur ledit couloir de circulation, et délimité par deux rebords latéraux, la distance entre chaque rebord latéral et l'organe d'assise agencé dans la partie latérale opposée étant supérieure à 450mm quelle que soit l'inclinaison des caisses l'une par rapport à l'autre.
- Le véhicule de transport comprend au moins un bogie agencé en dessous de ladite plateforme, et étant solidaire de cette plateforme.
- Le véhicule de transport comprend au moins deux essieux, chacun desdits essieux étant agencé en-dessous de l'une respective desdites caisses, et étant solidaire de cette dernière.

L'invention sera mieux comprise à la lecture de la description qui va suivre, donnée uniquement à titre d'exemple et faite en se référant aux figures annexées, parmi lesquelles :
- la figure 1 est une vue schématique du dessus d'un dispositif d'intercirculation selon un premier exemple non revendiqué de mode de réalisation de l'invention, équipant un véhicule de transport public ;
- la figure 2 est une vue similaire à la figure 1 du dispositif d'intercirculation de la figure 1, représenté dans un virage ;
- les figures 3 et 4 sont des vues de dessus représentant partiellement un dispositif d'intercirculation selon un deuxième exemple revendiqué de mode de réalisation, représenté respectivement dans une ligne droite et dans un virage empruntés par le véhicule de transport ;
- les figures 5 et 6 sont des vues de côté représentant partiellement un véhicule de transport comportant un dispositif d'intercirculation, représenté respectivement selon une première et une deuxième variantes de réalisation.

On a représenté, sur la figure 1, un dispositif 10 d'intercirculation selon un premier exemple de mode de réalisation de l'invention.

Le dispositif d'intercirculation 10 est agencé entre deux caisses 12 d'un véhicule articulé de transport public, notamment d'un véhicule ferroviaire tel qu'un tramway ou un métro. Sur la figure 1, les caisses 12 sont représentées de manière partielle. Plus particulièrement, seules des parties d'extrémité 13 de ces caisses 12, auxquelles est relié le dispositif d'intercirculation 10, sont visibles sur les figures 1 et 2. Le reste des caisses 12 est classique et ne sera donc pas décrit davantage.

Bien entendu, le véhicule de transport public peut comporter plus de deux caisses 12, auquel cas des dispositifs d'intercirculation, dont au moins un est un dispositif d'intercirculation 10 selon l'invention, sont chacun agencé entre deux caisses respectives adjacentes. Ainsi, on peut prévoir en variante un véhicule de transport comportant au moins un dispositif d'intercirculation selon l'invention, et au moins un dispositif d'intercirculation classique.

Le dispositif d'intercirculation 10 selon l'invention comporte une plateforme 14, destinée à être empruntée par des passagers.

Avantageusement, la plateforme 14 présente une forme générale arrondie. Plus particulièrement, dans l'exemple représenté, la plateforme 14 présente une forme générale oblongue.

La plateforme 14 comporte une partie centrale 14A, formant un couloir de circulation de personnes s'étendant dans une direction longitudinale X, et deux parties latérales 14B disposées de part et d'autre de la partie centrale 14A dans une direction transversale Y perpendiculaire à la direction longitudinale X.

Il est à noter que, chaque caisse 12 s'étendant dans la direction d'un axe longitudinal A respectif, la direction longitudinale X est parallèle à chaque axe longitudinal A lorsque les caisses 12 sont alignées, notamment lorsque le véhicule de transport circule sur une ligne droite. En revanche, la direction longitudinale X forme un angle α avec chaque axe longitudinal A lorsque les caisses 12 sont inclinées l'une par rapport à l'autre, notamment lorsque le véhicule de transport circule sur une courbe.

Le dispositif d'intercirculation 10 est délimité, dans la direction transversale Y, par des soufflets 15 de type classique, s'étendant chacun entre des parois latérales des caisses 12.

Le dispositif d'intercirculation 10 selon l'invention comporte au moins un organe d'assise 16. Cet organe d'assise 16 est par exemple un siège, sur lequel un passager peut s'assoir, une banquette, sur laquelle plusieurs passagers peuvent s'assoir les uns à côté des autres, ou un ensemble de sièges alignés.

Avantageusement, chaque partie latérale 14B comporte un organe d'assise 16 pour au moins un passager. Les organes d'assise 16 sont donc opposés l'un en face de l'autre dans la direction transversale Y.

Dans l'exemple représenté, chaque organe d'assise 16 est une banquette, s'étendant sensiblement dans la direction longitudinale X, présentant une forme générale recourbée sensiblement parallèlement à un contour de la partie latérale 14B correspondante de la plateforme 14. Chaque banquette 16 s'étend entre deux extrémités 17. Ainsi, ces banquettes 16 étant courbées, chaque extrémité 17 d'une banquette 16 se situe sensiblement en regard de l'une des extrémités 17 de la banquette 16 opposée.

L'écartement E entre les organes d'assise 16 opposés, pris dans la direction transversale Y, est supérieur à 450mm de sorte que le couloir de circulation 14A présente une largeur suffisante pour autoriser le passage de personnes, même lorsque des passagers sont assis sur ces organes d'assise 16. Cet écartement E est défini comme la distance entre les points les plus proches des organes d'assises 16 opposés dans la direction transversale Y.

Dans l'exemple représenté, les organes d'assises 16 étant courbés, ledit écartement E correspond à la distance entre les extrémités 17 en regard de ces organes d'assises opposés.

Chaque organe d'assise 16 est solidaire de la plateforme 14, de sorte que les mouvements cet organe d'assise 16 sont liés aux mouvements de la plateforme 14, et non pas directement aux mouvements de l'une ou l'autre des caisses 12. Ceci permet d'améliorer le confort des passagers assis sur cet organe d'assise 16.

Dans l'exemple représenté sur les figures 1 et 2, chaque organe d'assise 16 s'étend en partie au-delà de la plateforme 14. Ainsi, chaque partie d'extrémité 13 des caisses 12 est aménagée pour permettre aux organes d'assise 16 de s'étendre en partie sur cette partie d'extrémité 13. Plus particulièrement, un dégagement 20 est ménagé dans chaque partie d'extrémité 13, chaque organe d'assise 16 s'étendant dans les dégagements 20.

Conformément à ce premier mode de réalisation, la plateforme 14 est munie de deux liaisons pivot 18, chacune destinée à relier cette plateforme 14 à l'une respective des caisses 12. Chaque liaison pivot 18 est agencée en dessous de la plateforme 14, et réalisée de toute manière envisageable connue en soi. En étant ainsi reliée aux caisses 12 par deux liaisons pivots 18 indépendantes, le confort de la plateforme 14 est amélioré.

En variante, la plateforme 14 pourrait être munie d'une unique liaison pivot, reliant cette plateforme 14 à chacune des caisses 12.

Avantageusement, comme cela est illustré sur la figure 5, le véhicule de transport comporte au moins un bogie 19, ce bogie étant agencé en dessous de la plateforme 14, et étant solidaire de cette plateforme 14.

En variante, comme cela est illustré sur la figure 6, le véhicule de transport comporte au moins deux essieux 21, chacun desdits essieux 21 étant agencé en-dessous de l'une respective desdites caisses 12, notamment en-dessous de sa partie d'extrémité 13, et étant solidaire de cette dernière.

Chaque partie d'extrémité 13 comporte par ailleurs un couloir d'accès 22, délimité par deux rebords 24 opposés. Ce couloir d'accès 22 débouche sur le couloir de circulation 14A, et permet donc d'accéder au dispositif d'intercirculation 10.

Chaque rebord 24 est prolongé, vers le dispositif d'intercirculation 10, par une extrémité 17 de l'un respectif des organes d'assise 16.

Avantageusement, chaque organe d'assise 16 ne s'étend que modérément vers le couloir de circulation 14A, afin de ne pas former un obstacle important pour le passage entre le couloir de circulation 14A et l'un des couloirs d'accès.

Par exemple, la distance D, prise dans la direction transversale Y, entre chaque rebord latéral 24 et l'extrémité 17 prolongeant le rebord latéral 24 opposé, est supérieure à 450mm quelle que soit l'inclinaison des caisses 12 l'une par rapport à l'autre, comme cela est notamment représenté sur la figure 2.

Cette distance D correspond à la largeur restante pour le passage entre le couloir de circulation 14A et le couloir d'accès 22. De préférence, cette distance D est sensiblement égale à la distance entre les rebords 24, ou supérieure à 80% de cette distance entre les rebords 24.

On a représenté sur les figures 3 et 4 un dispositif d'intercirculation selon un deuxième exemple de mode de réalisation de l'invention. Dans ce second mode de réalisation, les éléments analogues à ceux du premier mode de réalisation sont désignés par des références identiques, et ne seront pas décrits à nouveau.

Conformément à ce deuxième mode de réalisation, chaque organe d'assise 16 est conformé pour que son extrémité 17 vienne affleurer le rebord 24 correspondant lorsque l'inclinaison entre les deux caisses 12 adjacentes est maximale. A cet effet, un écart angulaire α₀ est prévu entre l'extrémité 17 de l'organe d'assise 16 et le rebord 24 qu'elle prolonge, lorsque la direction longitudinale X est alignée avec l'axe longitudinal A de la caisse 12 correspondante. Cet écart angulaire α₀ est considéré par rapport à la liaison pivot 18 avec la caisse 12 correspondante.

Cet écart angulaire α₀ correspond sensiblement à l'angle α formé entre l'axe longitudinal A de la caisse 12 et la direction longitudinale X lorsque l'inclinaison entre les caisses 12 adjacentes est maximale.

Ainsi, comme on peut le voir sur la figure 4, lorsque les caisses 12 sont inclinées l'une par rapport à l'autre, les extrémités 17 de chaque organe d'assise 16 ne forment pas d'obstacle entre le couloir d'accès 22 et le couloir de circulation 14A.

On notera que l'invention n'est pas limitée au mode de réalisation précédemment décrit, et pourrait présenter diverses variantes, couvertes par la revendication 1 ou l'une des revendications dépendantes.

## Revendications

1. Véhicule articulé de transport public, notamment véhicule ferroviaire, comprenant au moins deux caisses (12), les caisses (12) de chaque ensemble de deux caisses (12) adjacentes étant articulées entre elles par une articulation respective, au moins une articulation comportant un dispositif d'intercirculation tel que :
- ce dispositif d'intercirculation est agencé entre les deux caisses (12) correspondantes du véhicule:
- ce dispositif d'intercirculation s'étend le long d'une direction longitudinale (X),
- ce dispositif d'intercirculation (10) est relié par une liaison pivot (18) à une partie d'extrémité (13) de l'une des caisses (12), cette caisse (12) s'étendant le long d'un axe longitudinal (A), la partie d'extrémité (13) comprenant un couloir d'accès (22), délimité par deux rebords (24) opposés,
- ce dispositif d'intercirculation comporte au moins un organe d'assise (16) pour au moins un passager,
**caractérisé en ce que** :
- l'organe d'assise (16) présente une extrémité (17) destinée à prolonger l'un des rebords (24),
- un écart angulaire (α₀) est prévu entre l'extrémité (17) de l'organe d'assise (16) et le rebord (24) qu'elle est destinée à prolonger, lorsque la direction longitudinale (X) est alignée avec l'axe longitudinal (A) de la caisse (12) correspondante, cet écart angulaire (α₀) étant considéré par rapport à la liaison pivot (18) avec la caisse (12) correspondante, et cet écart angulaire (α₀) correspond sensiblement à l'angle formé entre l'axe longitudinal (A) de la caisse (12) et la direction longitudinale (X) lorsque l'inclinaison entre les deux caisses (12) est maximale.

2. Véhicule de transport selon la revendication 1, dans lequel ledit dispositif d'intercirculation (10) comporte une plateforme (14), munie de deux liaisons pivot (18), chacune reliant la plateforme (14) à l'une respective des caisses (12).

3. Véhicule de transport selon la revendication 1, dans lequel ledit dispositif d'intercirculation (10) comporte une plateforme (14) munie d'une liaison pivot, reliant la plate-forme à chacune des caisses (12).

4. Véhicule de transport selon la revendication 2 ou 3, dans lequel l'organe d'assise (16) est solidaire de la plateforme (14).

5. Véhicule de transport selon l'une quelconque des revendications 2 à 4, dans lequel la plateforme (14) présente une forme générale arrondie, par exemple oblongue.

6. Véhicule de transport selon l'une quelconque des revendications 2 à 5, dans lequel la plateforme (14) comporte une partie centrale (14A), formant un couloir de circulation de personnes, et deux parties latérales (14B) de part et d'autre de la partie centrale (14A), l'organe d'assise (16) étant agencé dans l'une des parties latérales (14B).

7. Véhicule de transport selon la revendication 6, dans lequel chaque partie latérale (14B) comporte au moins un organe d'assise (16), notamment une banquette, s'étendant sensiblement dans une direction longitudinale (X), l'écartement (E) entre les organes d'assise (16), pris dans une direction transversale (Y) perpendiculaire à la direction longitudinale (X), étant supérieur à 450mm

8. Véhicule de transport selon l'une quelconque des revendications 6 ou 7, dans lequel chaque caisse (12) comporte une partie d'extrémité (13) reliée au dispositif d'intercirculation (10), comprenant un couloir (22) d'accès au dispositif d'intercirculation (10), débouchant sur ledit couloir de circulation (14A), et délimité par deux rebords latéraux (24), la distance (D) entre chaque rebord latéral (24) et l'organe d'assise (16) agencé dans la partie latérale (14B) opposée étant supérieure à 450mm quelle que soit l'inclinaison des caisses (12) l'une par rapport à l'autre.

9. Véhicule de transport selon l'une quelconque des revendications 2 à 7, et comprenant au moins un bogie, ledit bogie étant agencé en dessous de ladite plateforme (14), et étant solidaire de cette plateforme (14).

10. Véhicule de transport selon l'une quelconque des revendications 2 à 7, et comprenant au moins deux essieux, chacun desdits essieux étant agencé en-dessous de l'une respective desdites caisses (12), et étant solidaire de cette dernière.

## Patentansprüche

1. Öffentlicher-Transport-Gelenkfahrzeug, insbesondere Schienenfahrzeug, aufweisend mindestens zwei Kästen (12), wobei die Kästen (12) von jeder Anordnung aus zwei benachbarten Kästen (12) gelenkig miteinander durch ein jeweiliges Gelenk verbunden sind, wobei mindestens ein Gelenk eine Übergangsvorrichtung derart aufweist, dass:
- diese Übergangsvorrichtung zwischen den zwei korrespondierenden Kästen (12) des Fahrzeugs angeordnet ist,
- diese Übergangsvorrichtung sich entlang einer Längsrichtung (X) erstreckt,
- diese Übergangsvorrichtung (10) mittels einer Schwenkverbindung (18) mit einem Endabschnitt (13) des einen der Kästen (12) verbunden ist, wobei dieser Kasten (12) sich entlang einer Längsachse (A) erstreckt, wobei der Endabschnitt (13) einen Zugangsgang (22) aufweist, welcher durch zwei gegenüberliegende Ränder (24) begrenzt ist,
- diese Übergangsvorrichtung mindestens eine Sitzeinrichtung (16) für mindestens einen Passagier aufweist,
**gekennzeichnet dadurch, dass**:
- die Sitzeinrichtung (16) ein Ende (17) aufweist, welches dazu bestimmt ist, einen der Ränder (24) fortzusetzen,
- ein Winkelabstand (α₀) zwischen dem Ende (17) der Sitzeinrichtung (16) und dem Rand (24), den fortzusetzen das Ende bestimmt ist, vorhanden ist, wenn die Längsrichtung (X) mit der Längsachse (A) des korrespondierenden Kastens (12) fluchtet, wobei dieser Winkelabstand (α₀) bezogen auf die Schwenkverbindung (18) mit dem korrespondierenden Kasten (12) betrachtet wird, und wobei dieser Winkelabstand (α₀) im Wesentlichen einem Winkel entspricht, welcher zwischen der Längsachse (A) des Kastens (12) und der Längsrichtung (X) gebildet wird, wenn die Neigung zwischen den zwei Kästen (12) maximal ist.

2. Transport-Fahrzeug des Verkehrs gemäß Anspruch 1, wobei die Übergangsvorrichtung (10) eine Plattform (14) aufweist, welche mit zwei Schwenkverbindungen (18) versehen ist, wobei jede die Plattform (14) mit einem jeweiligen der Kästen (12) verbindet.

3. Transport-Fahrzeug gemäß Anspruch 1, wobei die Übergangsvorrichtung (10) eine Plattform (14) aufweist, welche mit einer Schwenkverbindung versehen ist, welche die Plattform mit jedem der Kästen (12) verbindet.

4. Transport-Fahrzeug gemäß Anspruch 2 oder 3, wobei die Sitzeinrichtung (16) fest mit der Plattform (14) verbunden ist.

5. Transport-Fahrzeug gemäß irgendeinem der Ansprüche 2 bis 4, wobei die Plattform (14) eine im Allgemeinen abgerundete, beispielsweise langgestreckte, Gestalt aufweist.

6. Transport-Fahrzeug gemäß irgendeinem der Ansprüche 2 bis 5, wobei die Plattform (14) einen zentralen Abschnitt (14A), welcher einen Gang zur Bewegung von Personen bildet, und zwei seitliche Abschnitte (14B) auf beiden Seiten des zentralen Abschnitts (14A) aufweist, wobei die Sitzeinrichtung (16) in einem der seitlichen Abschnitte (14B) angeordnet ist.

7. Transport-Fahrzeug gemäß dem Anspruch 6, wobei jeder seitliche Abschnitt (14B) mindestens eine Sitzeinrichtung (16), insbesondere eine Sitzbank, aufweist, welche sich im Wesentlichen in einer Längsrichtung (X) erstreckt, wobei der Abstand (E) zwischen den Sitzeinrichtungen (16), in einer Querrichtung (Y), welche senkrecht zur Längsrichtung (X) ist, genommen, größer als 450 mm ist.

8. Transport-Fahrzeug gemäß irgendeinem der Ansprüche 6 oder 7, wobei jeder Kasten (12) einen mit der Übergangsvorrichtung (10) verbundenen Endabschnitt (13) aufweist, aufweisend einen Gang (22) zum Zugang zur Übergangsvorrichtung (10), der in den Gang zur Bewegung (14A) mündet und durch zwei seitliche Ränder (24) begrenzt ist, wobei der Abstand (D) zwischen jedem seitlichen Rand (24) und der Sitzeinrichtung (16), welche in dem gegenüberliegenden zentralen Abschnitt (14B) angeordnet ist, größer als 450 mm ist, ungeachtet der Neigung der Wägen (12) zueinander.

9. Transport-Fahrzeug gemäß irgendeinem der Ansprüche 2 bis 7, und aufweisend mindestens ein Drehgestell, wobei das Drehgestell unterhalb der Plattform (14) angeordnet ist und fest mit dieser Plattform (14) verbunden ist.

10. Transport-Fahrzeug gemäß irgendeinem der Ansprüche 2 bis 7, und aufweisend mindestens zwei Radsätze, wobei jeder der Radsätze unterhalb eines jeweiligen der Kästen (12) angeordnet ist und fest mit dem letzteren verbunden ist.

## Claims

1. A public transport vehicle, in particular a railway vehicle, including at least two bodies (12), the bodies (12) of each assembly of at least two adjacent bodies (12) being articulated one in respect to the other by a respective articulation, at least one articulation comprising a gangway arrangement such that:
- said gangway arrangement is laid out between the two corresponding bodies (12) of the vehicle,
- said gangway arrangement extends along a longitudinal direction (X),
- said gangway arrangement (10) is connected through a pivot connection (18) to an end portion (13) of one of the bodies (12), this body (12) extending along a longitudinal axis (A) and the end portion (13) comprising an access corridor (22), delimited by two opposite edges (24),
- said gangway arrangement includes at least one seating member (16) for at least one passenger
**characterized in that**:
- the seating member (16) has an end (17) intended to extend one of the edges (24),
- an angular spacing (α₀) is provided between the end (17) of the seating member (16) and the edge (24) which it extends, when the longitudinal direction (X) is aligned with the longitudinal axis (A) of the corresponding body (12), this angular spacing (α₀) being considered relatively to the pivot connection (18) with the corresponding body (12), and this angular spacing (α₀) substantially corresponds to the angle formed between the longitudinal axis (A) of the body (12) and the longitudinal direction (X) when the tilt between both bodies (12) is maximum.

2. The transport vehicle according to claim 1, wherein the gangway arrangement (10) includes a platform (14), provided with two pivot connections (18), each intended to connect the platform (14) to respectively one of the bodies (12).

3. The transport vehicle according to claim 1, wherein the gangway arrangement (10) includes a platform (14) provided with a pivot connection, intended to connect the platform to each of the bodies (12).

4. The transport vehicle according to claim 2 or 3, wherein the seating member (16) is secured to the platform (14).

5. The transport vehicle according to any of claims 2 to 4, wherein the platform (14) has a general rounded shape, for example an oblong shape.

6. The transport vehicle according to any of claims 2 to 5, wherein the platform (14) includes a central portion (14A), forming a corridor for circulation of persons, and two side portions (14B) on either side of the central portion (14A), the seating member (16) being laid out in one of the side portions (14B).

7. The transport vehicle according to claim 6, wherein each side portion (14B) includes at least one seating member (16), in particular a seat bench substantially extending in a longitudinal direction (X), the spacing (E) between the seating members (16), taken in a transverse direction (Y) perpendicular to the longitudinal direction (X), being greater than 450 mm.

8. The transport vehicle according to any of claims 6 or 7, wherein each body (12) includes an end portion (13) connected to the gangway arrangement (10), comprising a corridor (22) for accessing the gangway arrangement (10), opening onto said circulation corridor (14A), and delimited by two side edges (24), the distance (D) between each side edge (24) and the seating member (16) laid out in the opposite side portion (14B) being greater than 450 mm regardless of the tilt of the bodies (12) relatively to each other.

9. The transport vehicle according to any of claims 2 to 7, comprising at least one bogie, said bogie being laid out below said platform (14), and being secured to this platform (14).

10. The transport vehicle according to any of claims 2 to 7, comprising at least two axles, each of said axles being laid out below respectively one of said bodies (12), and being secured to the latter.
